# FASCICULE DE BREVET EUROPEEN

(11) **EP 1 634 021 B1**
(45) Date de publication et mention de la délivrance du brevet: **29.08.2018**
(21) Numéro de dépôt: 04767843.8
(22) Date de dépôt: 18.06.2004
(51) Int. Cl.: F23R 3/10, F23R 3/50, F23R 3/00

(54) **CHAMBRE DE COMBUSTION ANNULAIRE DE TURBOMACHINE**
RINGFÖRMIGE BRENNKAMMER EINER TURBOMASCHINE
ANNULAR COMBUSTION CHAMBER FOR A TURBOMACHINE

(30) Priorité: 18.06.2003 FR 0350232
(43) Date de publication de la demande: 15.03.2006
(73) Titulaire: Safran Aircraft Engines, 75015 Paris (FR)
(72) Inventeur: SALAN, Yves, 77310 Saint Fargeau Ponthierry (FR); SANDELIS, Denis, F-77310 Nangis (FR)
(74) Mandataire: Ahner, Philippe
(86) Numéro de dépôt international: PCT/FR2004/050281
(87) Numéro de publication internationale: WO 2004/113794

(56) Documents cités:
- DE-A- 10 158 548
- US-A- 5 307 637
- US-A- 5 918 467
- US-A- 6 155 056

## Description

### DOMAINE TECHNIQUE

La présente invention se rapporte de façon générale au domaine des chambres de combustion annulaires de turbomachine, et plus particulièrement à celui des moyens permettant de protéger thermiquement ces chambres de combustion.

### ETAT DE LA TECHNIQUE ANTERIEURE

Typiquement, une chambre de combustion annulaire de turbomachine comprend une paroi axiale externe et une paroi axiale interne, ces parois étant disposées coaxialement et reliées entre elles par l'intermédiaire d'un fond de chambre.

Au niveau de ce fond de chambre de forme également annulaire, la chambre de combustion est pourvue d'orifices d'injection espacés angulairement, chacun d'entre-eux étant destiné à recevoir un injecteur de carburant afin d'autoriser les réactions de combustion à l'intérieur de cette chambre de combustion. Il est par ailleurs noté que ces injecteurs peuvent aussi permettre d'introduire au moins une partie de l'air destiné à la combustion, celle-ci se produisant dans une zone primaire de la chambre de combustion, située en amont d'une zone secondaire dite zone de dilution.

A cet égard, il est noté que mis à part les besoins en air requis pour assurer les réactions de combustion à l'intérieur de la zone primaire de la chambre de combustion, cette dernière nécessite par ailleurs de l'air de dilution généralement introduit par l'intermédiaire d'orifices de dilution pratiqués sur les parois axiales externe et interne, et également de l'air de refroidissement susceptible de protéger l'ensemble des éléments constitutifs de la chambre de combustion.

Selon une réalisation connue de l'art antérieur, des déflecteurs sont agencés sur le fond de chambre, dans le but de le protéger du rayonnement thermique. Chaque déflecteur, également appelé coupelle ou écran thermique, présente alors au moins un orifice d'injection destiné à recevoir un injecteur de carburant, ainsi qu'une pluralité de perforations permettant de laisser passer de l'air de refroidissement à l'intérieur de la chambre de combustion.

Cependant, l'adjonction de tels déflecteurs engendre des inconvénients majeurs. En effet, parmi ces inconvénients, il peut être mentionné le fait qu'il est impératif d'allouer un débit d'air de refroidissement important pour refroidir ces déflecteurs. Dans un tel cas, le débit d'air de refroidissement transitant par les perforations pratiquées est alors évacué sous la forme d'un « flux sous déflecteur » également abondant, qui génère des effets de figeage auprès de la paroi et qui se traduit donc par la création d'espèces du type CO et CHₓ. Par conséquent, l'apparition de telles espèces à l'intérieur de la chambre de combustion provoque une diminution non-négligeable du rendement de combustion.

D'autre part, il est également indiqué que la présence de déflecteurs se traduit directement par la création d'un fort gradient thermique entre les parties froides et les parties chaudes de la chambre, ainsi que par une augmentation très préjudiciable de la masse totale de cette chambre de combustion.

Pour tenter de faire face à ces inconvénients, il a été proposé un autre type de chambre de combustion, dans lequel les déflecteurs ont été supprimés. Ainsi, les orifices d'injection sont directement pratiqués dans le fond de chambre, au même titre que les perforations qui sont alors destinées à permettre le passage d'un débit d'air de refroidissement apte à refroidir le fond de chambre lui-même, ce débit d'air de refroidissement étant avantageusement moins important que celui requis dans le cas d'une utilisation de déflecteurs. Les documents US 6 155 056 A et US 5 307 637 A décrivent une chambre de combustion de ce type. Néanmoins, avec une telle réalisation, il s'est avéré que les perforations présentées généraient soit une perturbation des réactions de combustion en zone primaire, soit des discontinuités thermiques au niveau des jonctions entre le fond de chambre et les parois axiales externe et interne.

### EXPOSÉ DE L'INVENTION

L'invention a donc pour but de proposer une chambre de combustion annulaire de turbomachine, remédiant au moins partiellement aux inconvénients mentionnés ci-dessus relatifs aux réalisations de l'art antérieur.

Plus précisément, le but de l'invention est de présenter une chambre de combustion annulaire de turbomachine, dont les moyens utilisés pour refroidir le fond de chambre ne génèrent ni de perturbation significative des réactions de combustion à l'intérieur de la chambre de combustion, ni de discontinuités thermiques au niveau des jonctions entre le fond de chambre et les parois axiales externe et interne.

Pour ce faire, l'invention a pour objet une chambre de combustion annulaire de turbomachine, comprenant une paroi axiale externe, une paroi axiale interne et un fond de chambre reliant les parois axiales, le fond de chambre disposant d'une pluralité d'orifices d'injection ainsi que d'une pluralité de perforations, les orifices d'injection étant destinés à permettre au moins l'injection du carburant à l'intérieur de la chambre de combustion et les perforations étant destinées à autoriser le passage d'un débit d'air de refroidissement apte à refroidir le fond de chambre. Selon l'invention, le fond de chambre est muni d'une part d'une portion externe sur laquelle les perforations sont pratiquées de manière à diriger une partie du débit d'air de refroidissement en direction de la paroi axiale externe, et d'autre part d'une portion interne sur laquelle les perforations sont pratiquées de manière à diriger une autre partie du débit d'air de refroidissement en direction de la paroi axiale interne, et la chambre est conçue de telle sorte qu'en demi-section axiale, prise de façon quelconque entre deux orifices d'injection directement consécutifs, la valeur des angles aigus formés entre une ligne sensiblement médiane de la demi-section située entre la paroi axiale externe et la paroi axiale interne, et des directions principales, dans cette demi-section, des perforations de la portion externe, évolue de façon décroissante en fonction de l'éloignement entre les perforations et cette ligne sensiblement médiane, et la valeur des angles aigus formés entre la ligne sensiblement médiane et des directions principales, dans cette demi-section, des perforations de la portion interne, évolue de façon décroissante en fonction de l'éloignement entre les perforations et cette ligne sensiblement médiane.

En d'autres termes, la chambre de combustion selon l'invention est telle que les perforations situées à proximité d'une jonction entre la portion externe et la portion interne du fond de chambre, c'est-à-dire sensiblement en regard d'une couronne annulaire centrale de la chambre de combustion, sont plus inclinées en direction des parois axiales que ne peuvent l'être les perforations situées à proximité de ces mêmes paroi axiales, c'est-à-dire sensiblement en regard de couronnes annulaires d'extrémité de cette même chambre de combustion.

Avantageusement, les perforations situées à proximité de la jonction entre la portion externe et la portion interne du fond de chambre peuvent donc être fortement inclinées en direction des parois axiales, et par conséquent permettre à l'air de refroidissement provenant de ces perforations de s'écouler facilement et directement le long de la surface intérieure du fond de chambre, sensiblement radialement jusqu'aux parois axiales externe et interne. De la même façon, cette forte inclinaison possible indique que l'air de refroidissement n'est que très peu dirigé en direction du centre de la zone primaire de la chambre de combustion, de sorte qu'il ne provoque pas de perturbation significative des réactions de combustion.

Par ailleurs, les perforations situées à proximité des parois axiales peuvent n'être inclinées que faiblement en direction de ces parois axiales, de manière à ce que l'air de refroidissement provenant de ces perforations puisse facilement et directement s'écouler le long des surfaces intérieures de ces mêmes parois axiales. Il est précisé qu'à ces niveaux du fond de chambre où l'air de refroidissement peut être éjecté à l'intérieur de la chambre de combustion selon une direction sensiblement axiale de cette dernière, c'est-à-dire sensiblement parallèlement aux parois axiales, la zone primaire est suffisamment éloignée pour que l'air de refroidissement introduit ne provoque pas de perturbation significative des réactions de combustion.

D'autre part, il est avantageusement possible d'effectuer une inclinaison progressive de ces perforations au fur et à mesure qu'elles se rapprochent des parois axiales externe et interne, de façon à obtenir un flux de refroidissement sensiblement homogène sur toute la surface intérieure du fond de chambre, ainsi que sur toute la surface intérieure chaudes des parois axiales, située à proximité du fond de chambre.

La chambre de combustion selon l'invention est par conséquent parfaitement adaptée pour ne pas engendrer de perturbation significative des réactions de combustion à l'intérieur de la zone primaire, ce qui est primordial pour la stabilité et l'allumage de la chambre de combustion. De plus, la conception spécifique de cette chambre permet simultanément d'assurer une continuité thermique satisfaisante au niveau des jonctions entre le fond de chambre et les parois axiales externe et interne. Selon l'invention, pour deux perforations quelconques directement consécutives de la portion externe, les deux angles aigus formés entre les directions principales de ces perforations et la ligne sensiblement médiane disposent de valeurs différentes, et pour deux perforations quelconques directement consécutives de la portion interne, les deux angles aigus formés entre les directions principales de ces perforations et la ligne sensiblement médiane disposent de valeurs différentes.

Cette configuration particulière permet d'obtenir une inclinaison très progressive des perforations du fond de chambre.

Préférentiellement, le fond de chambre est muni de secteurs primaires de perforations ainsi que de secteurs secondaires de perforations, les secteurs primaires se situant sensiblement entre deux orifices d'injections directement consécutifs, et les secteurs secondaires se situant de part et d'autre de chaque orifice d'injection, selon une direction sensiblement radiale de la chambre de combustion.

Avec un tel agencement, il est possible de renforcer encore d'avantage l'homogénéité du débit d'air de refroidissement se dirigeant en direction des parois axiales externe et interne de la chambre de combustion. Cette homogénéité peut notamment être obtenue en prévoyant que les perforations des secteurs secondaires sont de dimensions plus importantes que celles des perforations des secteurs primaires, du fait de leur présence en quantité peu élevée.

D'autres avantages et caractéristiques de l'invention apparaîtront dans la description détaillée non limitative ci-dessous.

### BRÈVE DESCRIPTION DES DESSINS

Cette description sera faite au regard des dessins annexés parmi lesquels ;
- la figure 1 représente une vue partielle en demi-coupe axiale d'une chambre de combustion annulaire de turbomachine, selon un mode de réalisation préféré de la présente invention,
- la figure 2 représente une vue partielle en coupe prise le long de la ligne II-II de la figure 1,
- la figure 3 représente une vue en section prise le long de la ligne III-III de la figure 2, et
- la figure 4 représente une vue en section prise le long de la ligne IV-IV de la figure 2.

### EXPOSÉ DÉTAILLÉ D'UN MODE DE RÉALISATION PRÉFÉRÉ

En référence conjointement aux figures 1 et 2, il est représenté une chambre de combustion annulaire 1 d'une turbomachine, selon un mode de réalisation préféré de la présente invention.

La chambre de combustion 1 comporte une paroi axiale externe 2, ainsi qu'une paroi axiale interne 4, ces deux parois 2 et 4 étant disposées coaxialement selon un axe principal longitudinal 6 de la chambre 1, cet axe 6 correspondant également à l'axe principal longitudinal de la turbomachine.

Les parois axiales 2 et 4 sont reliées entre-elles par l'intermédiaire d'un fond de chambre 8, celui-ci étant assemblé par exemple par soudage à une partie amont de chacune des parois axiales 2 et 4.

Le fond de chambre 8 prend de préférence la forme d'une couronne annulaire sensiblement plane, d'axe identique à l'axe principal longitudinal 6 de la chambre 1. Bien entendu, ce fond de chambre 8 pourrait également présenter toutes autres formes appropriées, telles qu'une forme tronconique de même axe, sans sortir du cadre de l'invention.

Une pluralité d'orifices d'injection 10, préférentiellement de forme cylindrique et de section circulaire, sont répartis angulairement et de façon sensiblement régulière sur le fond de chambre 8. Chacun de ces orifices d'injection 10 est conçu de manière à pouvoir coopérer avec un injecteur de carburant 12, afin d'autoriser les réactions de combustion à l'intérieur de cette chambre de combustion 1. Il est précisé que ces injecteurs 12 sont également conçus de manière à permettre l'introduction d'au moins une partie de l'air destiné à la combustion, celle-ci se produisant dans une zone primaire 14 située dans une partie amont de la chambre de combustion 1. Par ailleurs, il est également indiqué que l'air destiné à la combustion peut aussi être introduit à l'intérieur de la chambre 1 par l'intermédiaire d'orifices primaires 16, situés tout autour des parois axiales externe 2 et interne 4. Comme on peut le voir sur la figure 1, les orifices primaires 16 sont agencés en amont d'une pluralité d'orifices de dilution 18, ces derniers étant également placés tout autour des parois axiales externe 2 et interne 4, et ayant pour fonction principale de permettre l'alimentation en air d'une zone de dilution 20 située en aval de la zone primaire 14.

En outre, il est précisé qu'une autre partie de l'air apporté à la chambre de combustion 1 se présente sous la forme d'un débit d'air de refroidissement D, servant principalement à refroidir la surface intérieure 21 du fond de chambre 8. A ce titre, même si l'air servant à refroidir le fond de chambre 8 permet également de refroidir une portion amont des surfaces intérieures 22 et 24 des parois axiales externe 2 et interne 4, un débit d'air de refroidissement supplémentaire (non représenté) est généralement alloué pour refroidir l'intégralité de ces surfaces intérieures chaudes 22 et 24.

Plus spécifiquement en référence à la figure 2, on peut voir que le fond de chambre 8 est du type multiperforé, à savoir qu'il dispose d'une pluralité de perforations 26, de préférence cylindriques de sections circulaires, et destinées à autoriser le passage du débit d'air de refroidissement D à l'intérieur de la chambre de combustion 1.

Comme on peut le voir sur cette figure, le fond de chambre 8 est divisé en une portion externe 28 reliée à la paroi axiale externe 2, et en une portion interne 30 reliée à la paroi axiale interne 4. Bien entendu, ces portions annulaires 28 et 30 sont habituellement formées d'une seule pièce, et leur séparation virtuelle peut alors consister en un cercle C de centre situé sur l'axe principal longitudinal 6, et de rayon R correspondant à un rayon moyen entre un rayon externe et un rayon interne du fond de chambre 8.

Sur ce fond de chambre 8, les perforations 26 situées sur la portion externe 28 sont alors pratiquées de manière à diriger une partie D1 du débit d'air de refroidissement D en direction de la paroi axiale externe 2, afin de refroidir l'ensemble de cette portion externe 28, ainsi qu'une portion amont de la paroi axiale externe 2. De la même façon, les perforations 26 situées sur la portion interne 30 sont pratiquées de manière à diriger une autre partie D2 du débit d'air de refroidissement D en direction de la paroi axiale interne 4, afin de refroidir l'ensemble de cette portion interne 30, ainsi qu'une portion amont de la paroi axiale interne 4.

En référence à présent à la figure 3, on peut apercevoir qu'en demi-section axiale, les perforations 26 de la portion externe 28 sont telles que la valeur des angles aigus A formés entre une ligne sensiblement médiane 32 de la demi-section et des directions principales 34 des perforations 26 dans cette demi-section, évolue de façon décroissante en fonction de l'éloignement entre ces perforations 26 et cette ligne sensiblement médiane 32.

En d'autres termes, dans chaque demi-section axiale de la chambre de combustion 1, prise entre deux orifices d'injection 10 quelconques et directement consécutifs, l'inclinaison des perforations 26 par rapport à la paroi axiale externe 2 diminue progressivement au fur et à mesure que ces perforations 26 de la portion externe 28 s'éloignent de la ligne sensiblement médiane 32, cette dernière étant mentionnée essentiellement à titre de référence.

En effet, par ligne sensiblement médiane 32 de la demi-section, il est naturellement à comprendre que c'est la ligne virtuelle située à environ égale distance des parties amont des parois axiales externe 2 et interne 4 considérées en demi-section, cette ligne 32 pouvant également être remarquée en ce sens qu'outre le fait de constituer un axe de symétrie de la demi-section représentée, elle sépare virtuellement les portions externe 28 et interne 30 du fond de chambre 8.

Il est précisé que dans le mode de réalisation préféré décrit, cette ligne sensiblement médiane 32, passant par le cercle C, est également sensiblement perpendiculaire au fond de chambre 8, dans la mesure où lui-même est sensiblement perpendiculaire aux parois axiales 2 et 4.

D'autre part, il est également indiqué que dans la demi-section axiale représentée sur la figure 3, les directions principales 34 des perforations 26 correspondent respectivement à leurs axes principaux, dans le sens où ces perforations 26 sont toutes traversées diamétralement par le plan de section. Cependant, dans toutes autres demi-section axiale où une ou plusieurs perforations 26 peuvent être coupées autrement que diamétralement, chaque direction principale 34 peut alors être considérée comme étant une ligne sensiblement parallèle aux deux segments de droites symbolisant la perforation 26 concernée.

Ainsi, les perforations 26 situées à proximité de la ligne sensiblement médiane 32 peuvent donc être fortement inclinées, par exemple de façon à ce que l'angle aigu A atteigne une valeur d'environ 60°. L'air de refroidissement provenant de ces perforations 26 peut par conséquent s'écouler facilement et directement le long de la surface intérieure 21 de la portion externe 28 du fond de chambre 8, sensiblement radialement jusqu'à la paroi axiale externe 2, sans perturber les réactions de combustion dans la zone primaire 14.

De plus, les perforations 26 situées à proximité de la paroi axiale externe 2 peuvent n'être inclinées que faiblement en direction de cette paroi 2, par exemple de façon à ce que l'angle aigu A atteigne une valeur d'environ 5°. L'air de refroidissement provenant de ces perforations 26 peut alors facilement et directement s'écouler le long de la surface intérieure chaude 22 de la paroi axiale externe 2, sans stagner au niveau de la jonction entre le fond de chambre 8 et cette même paroi axiale 2.

En prévoyant une valeur de l'angle aigu A diminuant progressivement en se rapprochant de la paroi axiale externe 2, il est alors possible d'obtenir une partie D1 du débit de refroidissement D très homogène, ne créant pas de discontinuité thermique au niveau des divers constituants de la chambre de combustion 1.

De la même façon et dans le but de se prévaloir des mêmes effets sur la portion interne 30 du fond de chambre 8 ainsi que sur la paroi axiale interne 4, en demi-section axiale, les perforations 26 de la portion interne 30 sont telles que la valeur des angles aigus B formés entre la ligne sensiblement médiane 32 et des directions principales 36 des perforations 26 dans cette demi-section, évolue de façon décroissante en fonction de l'éloignement entre ces perforations 26 et cette ligne sensiblement médiane 32.

De façon similaire à celle rencontrée avec la portion externe 28 du fond de chambre 8, la valeur des angles aigus B formés entre d'une part les directions principales 36 des perforations 26 de la portion interne 30, et d'autre part la ligne sensiblement médiane 32, peut évoluer progressivement d'environ 60° à environ 5°, en se rapprochant de la paroi axiale interne 4.

En référence à nouveau à la figure 2, on peut voir que le fond de chambre 8 est muni de secteurs primaires 38 de perforations 26, ces secteurs primaires 38 se situant sensiblement entre deux orifices d'injections 10 directement consécutifs. Comme on peut l'apercevoir sur cette figure, au moins une partie des perforations 26 de chaque secteur primaire 38 (un seul d'entre-eux étant représenté) sont disposées de façon à définir des rangées prenant la forme de lignes courbes centrées sur le centre de l'orifice d'injection 10 à proximité duquel ces perforations 26 se trouvent.

De plus, le fond de chambre 8 est également muni de secteurs secondaires 40 de perforations 26, ces secteurs secondaires 40 se situant chacun entre deux secteurs primaires 38 consécutifs, de part et d'autre d'un orifice d'injection 10 selon une direction sensiblement radiale de la chambre de combustion 1.

En d'autres termes, dans cette même direction sensiblement radiale de la chambre de combustion 1, un secteur secondaire 40 se trouve à la fois au-dessus et au-dessous de l'orifice d'injection 10 concerné.

A cet égard, comme cela est représenté sur la figure 4 et de façon similaire à celle décrite ci-dessus, on peut également prévoir qu'en demi-section axiale prise de manière à traverser un orifice d'injection 10, les perforations 26 de la portion externe 28 sont telles que la valeur des angles aigus C formés entre une ligne sensiblement médiane 42 de la demi-section et des directions principales 44 des perforations 26 dans cette demi-section, évolue de façon décroissante en fonction de l'éloignement entre ces perforations 26 et cette ligne sensiblement médiane 42.

De la même façon, les perforations 26 de la portion interne 28 sont alors telles que la valeur des angles aigus D formés entre la ligne sensiblement médiane 42 de la demi-section et des directions principales 46 des perforations 26 dans cette demi-section, évolue de façon décroissante en fonction de l'éloignement entre ces perforations 26 et cette ligne sensiblement médiane 42.

Enfin, il est précisé que pour avoir des parties D1 et D2 de débit les plus homogènes possible circonférentiellement, les perforations 26 des secteurs secondaires 38 sont de préférence de dimensions plus importantes que celles des perforations 26 des secteurs primaires 40, en raison de leur présence en nombre inférieur.

Bien entendu, diverses modifications peuvent être apportées par l'homme du métier à la chambre de combustion annulaire 1 qui vient d'être décrite, uniquement à titre d'exemple non limitatif.

## Revendications

1. Chambre de combustion annulaire (1) de turbomachine, ladite chambre (1) comprenant une paroi axiale externe (2), une paroi axiale interne (4) et un fond de chambre (8) reliant lesdites parois axiales (2,4), le fond de chambre (8) disposant d'une pluralité d'orifices d'injection (10) ainsi que d'une pluralité de perforations (26), lesdits orifices d'injection (10) étant destinés à permettre au moins l'injection du carburant à l'intérieur de la chambre de combustion (1) et lesdites perforations (26) étant destinées à autoriser le passage d'un débit d'air de refroidissement (D) apte à refroidir le fond de chambre (8), le fond de chambre (8) étant muni d'une part d'une portion externe (28) sur laquelle les perforations (26) sont pratiquées de manière à diriger une partie (D1) du débit d'air de refroidissement (D) en direction de la paroi axiale externe (2), et d'autre part d'une portion interne (30) sur laquelle les perforations (26) sont pratiquées de manière à diriger une autre partie (D2) du débit d'air de refroidissement (D) en direction de la paroi axiale interne (4), et la chambre (1) étant conçue de telle sorte qu'en demi-section axiale, prise de façon quelconque entre deux orifices d'injection (10) directement consécutifs, la valeur des angles aigus (A) formés entre une ligne sensiblement médiane de la demi-section (32) située entre la paroi axiale externe (2) et la paroi axiale interne (4), et des directions principales (34), dans cette demi-section, des perforations (26) de la portion externe (28), évolue de façon décroissante en fonction de l'éloignement entre les perforations (26) et cette ligne sensiblement médiane (32), et la valeur des angles aigus (B) formés entre la ligne sensiblement médiane (32) et des directions principales (36), dans cette demi-section, des perforations (26) de la portion interne (30), évolue de façon décroissante en fonction de l'éloignement entre les perforations (26) et cette ligne sensiblement médiane (32),
**caractérisée en ce que** pour deux perforations (26) quelconques directement consécutives de la portion externe (28), les deux angles aigus (A) formés entre les directions principales (34) de ces perforations (26) et la ligne sensiblement médiane (32) disposent de valeurs différentes, et **en ce que** pour deux perforations (26) quelconques directement consécutives de la portion interne (30), les deux angles aigus (B) formés entre les directions principales (36) de ces perforations (26) et la ligne sensiblement médiane (32) disposent de valeurs différentes.

2. Chambre de combustion annulaire (1) selon la revendication 1, **caractérisée en ce que** le fond de chambre (8) est muni de secteurs primaires (38) de perforations (26) ainsi que de secteurs secondaires (40) de perforations (26), les secteurs primaires (38) se situant sensiblement entre deux orifices d'injections (10) directement consécutifs, et les secteurs secondaires (40) se situant de part et d'autre de chaque orifice d'injection (10), selon une direction sensiblement radiale de ladite chambre de combustion (1) .

3. Chambre de combustion annulaire (1) selon la revendication 2, **caractérisée en ce que** les perforations (26) des secteurs secondaires (40) sont de dimensions plus importantes que celles des perforations (26) des secteurs primaires (38).

## Patentansprüche

1. Ringförmige Brennkammer (1) für Turbotriebwerke, wobei diese Brennkammer (1) aus einer äußeren axialen Wand (2), einer inneren axialen Wand (4) und einem Brennkammerboden (8), der die genannten axialen Wände (2, 4) verbindet, besteht, wobei der Brennkammerboden (8) eine Mehrzahl von Einspritzöffnungen (10) sowie eine Mehrzahl von durchgehenden Bohrungen (26) aufweist, wobei diese Einspritzöffnungen (10) dazu bestimmt sind, mindestens die Einspritzung des Brennstoffs ins Innere der Brennkammer (1) zu ermöglichen, und diese durchgehenden Bohrungen (26) dazu bestimmt sind, das Durchströmen einer Menge an Kühlungsluft (D) zu ermöglichen, die geeignet ist, den Brennkammerboden (8) zu kühlen, wobei der Brennkammerboden (8) zum einen mit einem äußeren Teil (28) versehen ist, in dem die durchgehenden Bohrungen (26) dergestalt ausgeführt sind, dass sie einen Teil (D1) der Menge Kühlungsluft (D) in Richtung der äußeren axialen Wand (2) leiten, und zum anderen mit einem inneren Teil (30) versehen ist, in dem die durchgehenden Bohrungen (26) dergestalt ausgeführt sind, dass sie einen anderen Teil (D2) der Menge Kühlungsluft (D) in Richtung der inneren axialen Wand (4) leiten, und wobei die Brennkammer (1) dergestalt konzipiert ist, dass im axialen halben Schnitt, der beliebig zwischen zwei direkt aufeinander folgenden Einspritzöffnungen (10) gewählt wird, der Wert der spitzen Winkel (A) zwischen einer im Wesentlichen Mittellinie des halben Schnitts (32), die sich zwischen der äußeren axialen Wand (2) und der inneren axialen Wand (4) befindet, und den Hauptrichtungen (34) der durchgehenden Bohrungen (26) des äußeren Teils (28) in diesem halben Schnitt mit zunehmendem Abstand zwischen den durchgehenden Bohrungen (26) und dieser im Wesentlichen Mittellinie (32) abnimmt, und der Wert der spitzen Winkel (B) zwischen der im Wesentlichen Mittellinie (32) und den Hauptrichtungen (36) der durchgehenden Bohrungen (26) des inneren Teils (30) in diesem halben Schnitt mit zunehmendem Abstand zwischen den durchgehenden Bohrungen (26) und dieser im Wesentlichen Mittellinie (32) abnimmt,
**dadurch gekennzeichnet,**
**dass** bei zwei beliebigen, direkt aufeinander folgenden durchgehenden Bohrungen (26) des äußeren Teils (28) die beiden spitzen Winkel (A) zwischen den Hauptrichtungen (34) dieser durchgehenden Bohrungen (26) und der im Wesentlichen Mittellinie (32) verschiedene Werte aufweisen, und dass bei zwei beliebigen, direkt aufeinander folgenden durchgehenden Bohrungen (26) des inneren Teils (30) die beiden spitzen Winkel (B) zwischen den Hauptrichtungen (36) dieser durchgehenden Bohrungen (26) und der im Wesentlichen Mittellinie (32) verschiedene Werte aufweisen.

2. Ringförmige Brennkammer (1) nach Anspruch 1,
**dadurch gekennzeichnet,**
**dass** der Brennkammerboden (8) erste Abschnitte (38) mit durchgehenden Bohrungen (26) sowie zweite Abschnitte (40) mit durchgehenden Bohrungen (26) aufweist, wobei die ersten Abschnitte (38) sich im Wesentlichen zwischen zwei direkt aufeinander folgenden Einspritzöffnungen (10) befinden und die zweiten Abschnitte (40) sich beiderseits jeder Einspritzöffnung (10) in einer im Wesentlichen radialen Richtung dieser Brennkammer (1) befinden.

3. Ringförmige Brennkammer (1) nach Anspruch 2,
**dadurch gekennzeichnet,**
**dass** die durchgehenden Bohrungen (26) der zweiten Abschnitte (40) größer dimensioniert sind als die durchgehenden Bohrungen (26) der ersten Abschnitte (38).

## Claims

1. Annular turbine engine combustion chamber (1), where said chamber (1) includes an external axial wall (2), and internal axial wall (4) and a chamber base (8) which links said axial walls (2,4), with the chamber base (8) possessing a series of injection ports (10) and a series of holes (26) with said injection ports (10) being intended to at least allow injection of fuel into the interior of the combustion chamber (1) and said holes (26) being intended to allow a supply of cooling air (D) to pass which is suitable for cooling the chamber base (8), said chamber base (8) being on the one hand equipped with an external portion (28) in which holes (26) are made so as to direct part (D1) of the supply of cooling air (D) towards the external axial wall (2) and on the other hand an internal part (30) in which holes (26) are made so as to direct another part (D2) of the supply of cooling air (D) towards the internal axial wall (4) and by the fact that the chamber (1) is designed so that in axial half-section, taken in any manner whatsoever between two directly successive injection ports (10), the values of acute angles (A) formed between a line that is effectively the median of the half-section (32) located between the external axial wall (2) and the internal axial wall (4) and the principal directions (34), in this half-section, of the holes (26) of the external portion (26) decreases as a function of the distance between the holes (26) and this line that is effectively the median (32), and the value of the acute angles (B) formed between the line that is effectively the median (32) and the principal directions (36), in this half-section, of the holes (26) in the internal portion (30), decrease as a function of the distance between the holes (26) and the line that is effectively the median (32), **characterised by** the fact that for any two directly successive holes (26) whatsoever in the external portion (28), the two acute angles (A) formed between the principal directions (34) of these holes (26) and the line that is effectively the median (32) will have different values, and by the fact that for two any two directly successive holes whatsoever in the internal portion (30), the two acute angles (B) formed between the principal directions (36) of these holes (26) and the line that is effectively the median (32) will have different values.

2. An annular combustion chamber (1) as described in claim 1, **characterised by** the fact that the chamber base (8) is equipped with primary sectors (38) of holes (26) and with secondary sectors (40) of holes (26), with the primary sectors (38) being effectively located between two directly successive injection ports (10) and the secondary sectors (40) being located on either side of each injection port (10), in a direction that is effectively radial to said combustion chamber (1).

3. An annular combustion chamber (1) as described in claim 2, **characterised by** the fact that the holes (26) in the secondary sectors (40) are of larger dimensions than those of the holes (26) in the primary sectors (38).
